# EUROPÄISCHE PATENTSCHRIFT

(11) **EP 2 216 007 B1**
(45) Veröffentlichungstag und Bekanntmachung des Hinweises auf die Patenterteilung: **09.11.2011**
(21) Anmeldenummer: 10163007.7
(22) Anmeldetag: 06.12.2007
(51) Int. Cl.: A61H 33/06

(54) **Sicherheitstechnisches Verfahren für Heizgeräte und Sicherheitsvorrichtung zur Durchführung des Verfahrens**
Safety method for heating devices and safety device for performing said method
Procédé de sécurité pour des appareils de chauffage et dispositif de sécurité pour la mise en uvre du procédé

(30) Priorität: 31.01.2007 DE 102007005603
(43) Veröffentlichungstag der Anmeldung: 11.08.2010
(62) Teilanmeldung aus: 07857272.4
(73) Patentinhaber: EOS-Werke Günther GmbH, 35759 Driedorf (DE)
(72) Erfinder: Bastian, Karl-Heinz, 35759, Driedorf (DE); Günther, Wolfgang, 35781, Weilburg (DE); Lessmann, Volker, 35460, Staufenberg (DE)
(74) Vertreter: Tappe, Hartmut

(56) Entgegenhaltungen:
- EP-A- 0 203 293
- WO-A-97/34562
- JP-A- 1 131 662
- JP-A- 5 042 194
- US-A- 4 309 999

## Beschreibung

Die Erfindung betrifft ein sicherheitstechnisches Verfahren für eine Inbetriebsetzung von Heizgeräten für Saunen, Wärmekabinen, Dampfbäder oder dergleichen und eine Sicherheitsvorrichtung zur Durchführung des Verfahrens, wobei die Sicherheitsvorrichtung eine Inbetriebsetzung überwacht, derart, dass bei einer von Betriebsvorgaben abweichenden Inbetriebsetzung ein Heizgerät vermittels einer Steuereinrichtung der Sicherheitsvorrichtung abgeschaltet wird, wobei von zumindest einem Temperaturerfassungselement die Temperatur während der Aufheizung zur Steuerung der Steuereinrichtung erfasst wird, wobei die Steuereinrichtung bei Ausfall der Steuereinrichtung ein Warnsignal signalisiert.

Verfahren und Sicherheitsvorrichtungen der eingangsgenannten Art sollen insbesondere verhindern, dass Gegenstände unbeabsichtigt auf einem Heizgerät für Saunen, Wärmekabinen, Dampfbäder oder dergleichen abgelegt werden und dort in Folge einer Aufheizung des Heizgerätes durch Selbstentzündung in Brand geraten. So ist es beispielsweise möglich, dass vor einer Aufheizung eines Heizgerätes in einer Saunakabine auf diesem von einem Nutzer ein Handtuch abgelegt wird. Da die handelsüblichen Steuerungen für Saunaheizgeräte ein selbstständiges Einschalten nach einer Zeitvorgabe ermöglichen bzw. ein unbeaufsichtigter Betrieb des Heizgerätes möglich ist, kann sich ein auf dem Saunaheizgerät abgelegtes Handtuch oder ein anderer Gegenstand leicht selbst entzünden, insbesondere wenn die Oberflächentemperatur des Saunaheizgerätes im Betrieb weit über 100° C beträgt.

Die aus dem Stand der Technik bekannten sicherheitstechnischen Verfahren bzw. Sicherheitsvorrichtungen verhindern ein Aufheizen des Saunaheizgerätes bis hin zu einer Regelbetriebstemperatur, wenn sich zum Zeitpunkt des Aufheizens Personen in der Saunakabine befinden bzw. diese betreten. Erst wenn die Regelbetriebstemperatur erreicht wird, ist ein Aufenthalt in der Saunakabine möglich, ohne dass das Saunaheizgerät von einer Sicherheitsvorrichtung abgeschaltet wird. Grundsätzlich wird von der Annahme ausgegangen, dass kein Nutzer Gegenstände auf ein spürbar erhitztes Saunaheizgerät unbeabsichtigt ablegt. Die aus dem Stand der Technik bekannten sicherheitstechnischen Verfahren weisen jedoch Sicherheitsvorrichtungen auf, die aufgrund von Bauteildefekten ausfallen können, wobei dann die Sicherheitsvorrichtung bzw. das sicherheitstechnische Verfahren außer wirkungslos ist, ohne das dies einem Nutzer bzw. Betreiber der Saunakabine unmittelbar gewahr würde.

Es ist daher Aufgabe der Erfindung, ein sicherheitstechnisches Verfahren sowie eine Sicherheitsvorrichtung vorzuschlagen, das bzw. die das unbeabsichtigte Ablegen bzw. eine Selbstentzündung von Gegenständen auf Heizgeräten verhindert, wobei bei einem Ausfall der Sicherheitsvorrichtung der Ausfall unmittelbar erkennbar sein soll.

Diese Aufgabe wird durch ein sicherheitstechnisches Verfahren mit den Merkmalen des Anspruchs 1 und durch eine Sicherheitsvorrichtung mit den Merkmalen des Anspruchs 4 gelöst.

Bei dem erfindungsgemäßen sicherheitstechnischen Verfahren für eine Inbetriebsetzung von Heizgeräten für Saunen, Wärmekabinen, Dampfbäder oder dergleichen, bei dem eine Sicherheitsvorrichtung eine Inbetriebsetzung überwacht, wird bei einer von Betriebsvorgaben abweichenden Inbetriebsetzung eines Heizgerätes vermittels einer Steuereinrichtung der Sicherheitsvorrichtung abgeschaltet, wobei von zumindest einem Temperaturerfassungselement die Temperatur während der Aufheizung zur Steuerung der Steuereinrichtung erfasst wird, und wobei die Steuereinrichtung bei Ausfall der Steuereinrichtung ein Warnsignal signalisiert, wobei wobei die Sicherheitsvorrichtung eine Kabinenüberwachungsanordnung aufweist, wobei bei einer Zugangsdetektion durch die Kabinenüberwachungsanordnung vor und während der Aufheizung die Steuereinrichtung bis zur Erreichung einer Solltemperatur das Heizgerät abschaltet. Die Kabinenüberwachungsanordnung stellt sicher, dass sich während einer Aufheizphase des Heizgerätes bis hin zu einer Regelbetriebstemperatur in der Kabine keine Personen befinden. So ist auch in besonders vorteilhafter Weise einem Nutzer bzw. Betreiber einer Saunakabine ein Ausfall der Sicherheitsvorrichtung signalisierbar. Eine Benutzung der Saunakabine mit einer defekten Sicherheitsvorrichtung wird so wirksam vermieden. Das Warnsignal kann beispielsweise als Signalton und/oder als Lichtzeichen in der Saunakabine, vor deren Zugang und/oder an einer räumlich entfernten Bedienungseinheit abgegeben werden.

In einer Ausführungsform des sicherheitstechnischen Verfahrens wirdvermittels der Kabinenüberwachungsanordnung eine Kabine vor einer Inbetriebsetzung und während einer Aufheizung des Heizgerätes ist zur Erreichung eines Regelbetriebs überwacht, wobei der Kabinenzugang mit zumindest einem Kabinenzugangserfassungselement der Kabinenüberwachungsanordnung überwacht wird, und wobei eine Aufheizung erst nach Betätigung eines Freigabeschalters der Kabinenüberwachungsanordnung erfolgt. Eine derartige Kabinenüberwachungsanordnung stellt sicher, dass sich während einer Aufheizphase des Heizgerätes bis hin zu einer Regelbetriebstemperatur in der Kabine keine Personen befinden. Vor der Inbetriebsetzung erfolgt eine Kontrolle des Heizgerätes auf darauf abgelegte Gegenstände, so dass sichergestellt ist, dass auch bei einer ferngesteuerten Inbetriebsetzung eine sichere Aufheizung des Heizgerätes möglich ist.

Als besonders vorteilhaft erweist es sich, wenn ein Temperaturerfassungselement die Temperatur des Heizgerätes erfasst. So kann einfach festgestellt werden, wann das Heizgerät eine Solltemperatur erreicht hat und eine Abschaltung der Sicherheitsvorrichtung erfolgen kann. Die Solltemperatur ist von einem Nutzer spürbar, so dass dieser leicht erkennt, dass der Heizofen in Betrieb ist und dort keine Gegenstände ablegt werden können.

Bei der erfindungsgemäßen Sicherheitsvorrichtung zur Durchführung des Verfahrens weist die Sicherheitsvorrichtung eine Steuereinrichtung zur Steuerung eines Heizgerätes mit einer Kabinenüberwachungsanordnung mit zumindest einem Temperaturerfassungselement zur Erfassung der Temperatur des Heizgerätes, einem Kabinenzugangserfassungselement zur Überwachung eines Kabinenzugangs, einem Freigabeschalter zur Freigabe der Steuereinrichtung und einer Signaleinrichtung auf, wobei bei einem Ausfall der Kabinenüberwachungsanordnung vermittels der Signaleinrichtung ein Warnsignal signalisierbar ist. Eine derartige Kabinenüberwachungsanordnung ist einfach in einer analogen Steuerung einer Kabine bzw. eines Heizgerätes integrierbar. Bei einer Fehlfunktion der Sicherheitsvorrichtung, durch zum Beispiel Ausfall eines Bauteils oder Schalters, kann von der Sicherheitsvorrichtung einfach ein Warnsignal abgegeben werden. Der Freigabeschalter ist beispielsweise als manuell betätigbarer Taster an der Steuereinrichtung ausbildbar. Das Kabinenzugangserfassungselement kann als ein an der Tür installierter Türkontaktschalter oder als ein in der Kabine angeordneter Bewegungsmelder ausgebildet sein.

Als besonders vorteilhaft erweist es sich, wenn ein geschlossener Kabinenzugang vermittels der Kabinenüberwachungsanordnung detektierbar ist und unterhalb der Solltemperatur ein Relais mit einem elektromagnetischen, selbsthaltenden Antrieb vermittels des Freigabeschalters betätigbar ist, so dass das Heizgerät vermittels der Steuereinrichtung einschaltbar ist, wobei das Relais vermittels eines offenen Kabinenzugangs in einen unbetätigten Zustand bringbar ist, so dass das Heizgerät vermittels der Steuereinrichtung ausschaltbar ist, und wobei bei einem Verbleib des Relais im betätigten Zustand, beispielsweise durch eine Fehlfunktion des Relais, ein Warnsignal signalisierbar ist.

In einer Ausführungsform der Sicherheitsvorrichtung kann das Temperaturerfassungselement ein Bimetallschalter sein. Mit einem derartigen Schalter ist einfach eine Solltemperatur erfassbar und in ein mechanisches Schaltsignal umsetzbar. Insbesondere zur Temperaturerfassung eines Heizgerätes ist ein Bimetallschalter besonders geeignet.

Weitere vorteilhafte Ausführungsformen einer Sicherheitsvorrichtung ergeben sich aus den Merkmalsbeschreibungen der den auf den Verfahrensanspruch 1 rückbezogenen Unteransprüche.

Nachfolgend werden bevorzugte Ausführungsformen der Erfindung unter Bezugnahme auf die beigefügten Zeichnungen näher erläutert.

Es zeigen:
- **Fig. 1a:**: einen Teilschnitt einer Saunakabine mit einem Heizge- rät;
- **Fig. 1b:**: eine perspektivische Ansicht der Saunakabine;
- **Fig. 2:**: ein Schaltbild einer Sicherheitsvorrichtung;
- **Fig. 3:**: ein Flussdiagramm zur Inbetriebsetzung eines Heizge- rätes nach dem Verfahren.

Eine Zusammenschau der **Fig. 1a** und **1b** zeigt eine Saunakabine 10 mit einem Heizgerät 11, einem Kabinenzugang 12, einem Temperaturerfassungselement 13 und einem Steuergerät 14, welches eine Sicherheitsvorrichtung umfasst und mit dem Temperaturerfassungselement 13 und dem Heizgerät 11 verbunden ist.

**Fig. 2** zeigt ein Schaltbild einer Ausführungsform einer Sicherheitsvorrichtung zur Durchführung einer dritten Ausführungsform des sicherheitstechnischen Verfahrens. Weiter sei auf **Fig. 3** verwiesen, die ein Flussdiagramm des Verfahrens nach der Ausführungsform zeigt. Vor Einschalten eines Heizgerätes erfolgt eine visuelle Kontrolle des in einer Saunakabine befindlichen Heizgerätes, um sicher zu stellen, dass sich keine Gegenstände auf dem Heizgerät befinden. Nach der Kontrolle wird eine Tür der Saunakabine geschlossen, wobei ein Türkontaktschalter TK in eine Stellung "Tür zu" geschaltet wird. Nachfolgend wird eine Freigabetaste S2 betätigt, worauf ein Relais K1 anzieht und aufgrund eines Relaiskontaktes des Relais K1 elektromechanisch in der angezogenen Position gehalten wird. Zur Signalisierung einer Relaisstellung ist ergänzend eine Signallampe L eingeschaltet. Das angezogene Relais K1 schließt in seiner Position weitere Kontakte, die eine Freigabebrücke F zur Aufheizung und Inbetriebsetzung des Heizgerätes schließen. Weiter ist ein Temperaturschalter S3, welcher von einem Bimetallelement betätigt wird, unterhalb von 40° C in einer Stellung, die die Freigabebrücke F parallel zum Relais K1 öffnet bzw. oberhalb von 40° C schließt. So wird mit Erreichen einer Solltemperatur von 40° C bzw. oberhalb dieser Temperatur ein Abschalten des Heizgerätes durch die Sicherheitsvorrichtung verhindert. Ein Abschalten des Heizgerätes unterhalb 40° C erfolgt dann, wenn der Türkontaktschalter TK geöffnet wird, so dass die Selbsthaltung des Relais K1 aufgehoben wird und dieses in seinen Ausgangszustand zurückfällt. So ist sichergestellt, dass keine weitere Aufheizung des Heizgerätes erfolgt, wenn dieses die Solltemperatur von 40° C noch nicht erreicht hat und Personen durch Öffnen der Tür die Saunakabine betreten. Ist das Relais K1 defekt und verbleibt trotz Öffnung der Tür und Betätigung des Türkontaktschalters TK in der angezogenen Stellung, wird von einem Signalgeber SP1 ein Warnton abgegeben, der die Fehlfunktion der Sicherheitsvorrichtung signalisiert.

## Patentansprüche

1. Sicherheitstechnisches Verfahren für eine Inbetriebsetzung von Heizgeräten für Saunen, Wärmekabinen, Dampfbäder oder dergleichen, bei dem eine Sicherheitsvorrichtung eine Inbetriebsetzung überwacht, derart, dass bei einer von Betriebsvorgaben abweichenden Inbetriebsetzung ein Heizgerät (11) vermittels einer Steuereinrichtung der Sicherheitsvorrichtung abgeschaltet wird, wobei von zumindest einem Temperaturerfassungselement (13) die Temperatur während der Aufheizung zur Steuerung der Steuereinrichtung erfasst wird, wobei die Steuereinrichtung bei Ausfall der Steuereinrichtung ein Warnsignal signalisiert,
**dadurch gekennzeichnet,**
**dass** die Sicherheitsvorrichtung eine Kabinenüberwachungsanordnung aufweist, wobei bei einer Zugangsdetektion durch die Kabinenüberwachungsanordnung vor und während der Aufheizung die Steuereinrichtung bis zur Erreichung einer Solltemperatur das Heizgerät abschaltet.

2. Verfahren nach Anspruch 1,
**dadurch gekennzeichnet,**
**dass** vermittels der Kabinenüberwachungsanordnung eine Kabine (10) vor einer Inbetriebsetzung und während einer Aufheizung des Heizgerätes (11) bis zur Erreichung eines Regelbetriebs überwacht wird, wobei der Kabinenzugang (12) mit zumindest einem Kabinenzugangserfassungselement (TK) der Kabinenüberwachungsanordnung überwacht wird, und wobei eine Aufheizung erst nach Betätigung eines Freigabeschalters (S2) der Kabinenüberwachungsanordnung erfolgt.

3. Verfahren nach Anspruch 1 oder 2,
**dadurch gekennzeichnet,**
**dass** ein Temperaturerfassungselement die Temperatur des Heizgerätes (11) erfasst.

4. Sicherheitsvorrichtung zur Durchführung eines sicherheitstechnischen Verfahrens für eine Inbetriebsetzung von Heizgeräten für Saunen, Wärmekabinen, Dampfbäder oder dergleichen, nach einem der Ansprüche 1 bis 3,
**dadurch gekennzeichnet,**
**dass** die Sicherheitsvorrichtung eine Steuereinrichtung zur Steuerung eines Heizgerätes (11) mit einer Kabinenüberwachungsanordnung mit zumindest einem Temperaturerfassungselement zur Erfassung der Temperatur des Heizgerätes, einem Kabinenzugangserfassungselement (TK) zur Überwachung eines Kabinenzugangs (12), einem Freigabeschalter (S2) zur Freigabe der Steuereinrichtung und einer Signaleinrichtung (SP1) aufweist, wobei bei einem Ausfall der Kabinenüberwachungsanordnung vermittels der Signaleinrichtung ein Warnsignal signalisierbar ist.

5. Sicherheitsvorrichtung nach Anspruch 4,
**dadurch gekennzeichnet,**
**dass** ein geschlossener Kabinenzugang (12) vermittels der Kabinenüberwachungsanordnung detektierbar ist und unterhalb der Solltemperatur ein Relais (K1) mit einem elektromechanischen, selbsthaltenden Antrieb vermittels des Freigabeschalters (S2) betätigbar ist, sodass das Heizgerät (11) vermittels der Steuereinrichtung einschaltbar ist, wobei das Relais vermittels eines offenen Kabinenzugangs in einen unbetätigten Zustand bringbar ist, so dass das Heizgerät vermittels der Steuereinrichtung ausschaltbar ist, und wobei bei einem Verbleib des Relais im betätigten Zustand ein Warnsignal signalisierbar ist.

6. Sicherheitsvorrichtung nach Anspruch 4 oder 5,
**dadurch gekennzeichnet,**
**dass** das Temperaturerfassungselement ein Bimetallschalter (S3) ist.

## Claims

1. Safety method for the start-up of heating devices for saunas, thermal cabins, steam baths or the like, in which a safety device monitors a start-up such that if the start-up deviates from the operational stipulations a heating device (11) is switched off by means of a controller of the safety device, the temperature during the heating-up being detected by at least one temperature detection element (13) for controlling the controller, the controller signalling a warning signal in the event of malfunction of the controller,
**characterised in that**
the safety device comprises a cabin monitoring arrangement, the controller switching off the heating device when a desired temperature is reached, when access is detected by the cabin monitoring arrangement before and during the heating-up.

2. Method according to Claim 1,
**characterised in that**
a cabin (10) is monitored by means of the cabin monitoring arrangement before the start-up and during the heating-up of the heating device (11) until a controlled operation is reached, access to the cabin (12) being monitored by at least one cabin access detection element (TK) of the cabin monitoring arrangement, and the heating-up taking place only after a release switch (S2) of the cabin monitoring arrangement is actuated.

3. Method according to Claim 1 or 2,
**characterised in that**
a temperature detection element detects the temperature of the heating device (11).

4. Safety device for performing a safety method for the start-up of heating devices for saunas, thermal cabins, steam baths or the like, according to one of Claims 1 to 3,
**characterised in that**
the safety device comprises a controller for controlling a heating device (11) with a cabin monitoring arrangement comprising at least one temperature detection element for detecting the temperature of the heating device, a cabin access detection element (TK) for monitoring access to the cabin (12), a release switch (S2) for releasing the controller and a signalling device (SP1), a warning signal being able to be signalled by means of the signalling device in the event of malfunction of the cabin monitoring arrangement.

5. Safety device according to Claim 4,
**characterised in that**
it is possible to detect by means of the cabin monitoring arrangement when access to the cabin (12) is closed and below the desired temperature a relay (K1) comprising an electromechanical, self-locking drive may be actuated by means of the release switch (S2), so that the heating device (11) may be switched on by means of the controller, the relay being able to be brought into an unactuated state when access to the cabin is open, so that the heating device may be switched off by means of the controller, and a warning signal being able to be signalled when the relay remains in the actuated state.

6. Safety device according to Claim 4 or 5, **characterised in that**
the temperature detection element is a bimetal switch (S3).

## Revendications

1. Procédé de sécurité destiné à mettre en service des appareils de chauffage pour des saunas, des cabines chauffantes, des bains de vapeur ou similaires, dans lequel un dispositif de sécurité contrôle une mise en service, de telle sorte que, dans le cas d'une mise en service différente des spécifications de service, un appareil de chauffage (11) est déconnecté au moyen d'un système de commande du dispositif de sécurité, la température étant enregistré par au moins un élément d'enregistrement de température (13) pendant le réchauffement pour la commande du système de commande, le système de commande signalant un signal d'avertissement en cas de défaillance du système de commande,
**caractérisé en ce que**
le dispositif de sécurité présente un agencement de contrôle de cabine, le système de commande déconnectant l'appareil de chauffage lors d'une détection d'accès par l'agencement de contrôle de cabine avant et pendant le réchauffement, jusqu'à atteindre une température prescrite.

2. Procédé selon la revendication 1,
**caractérisé en ce qu'**
une cabine (10) est contrôlée au moyen de l'agencement de contrôle de cabine avant une mise en service et pendant un réchauffement de l'appareil de chauffage (11) jusqu'à atteindre un mode de réglage, l'accès à la cabine (12) étant contrôlé avec au moins un élément d'enregistrement d'accès de cabine (TK) de l'agencement de contrôle de cabine, et un réchauffement intervenant seulement après l'actionnement d'un interrupteur de validation (S2) de l'agencement de contrôle de cabine.

3. Procédé selon la revendication 1 ou 2,
**caractérisé en ce qu'**
un élément d'enregistrement de température enregistre la température de l'appareil de chauffage (11).

4. Dispositif de sécurité destiné à mettre en oeuvre un procédé de sécurité pour une mise en service d'appareils de chauffage pour des saunas, cabines de chaleur, bains de vapeur ou similaires, selon l'une des revendications 1 à 3,
**caractérisé en ce que**
le dispositif de sécurité présente un système de commande pour la commande d'un appareil de chauffage (11) avec un agencement de contrôle de cabine doté d'au moins un élément d'enregistrement de température pour l'enregistrement de la température de l'appareil de chauffage, d'un élément d'enregistrement d'accès de cabine (TK) pour le contrôle d'un accès de cabine (12), d'un interrupteur de validation (S2) pour la validation du système de commande et d'un système de signalisation (SPI), un signal d'avertissement pouvant être signalé lors d'une défaillance de l'agencement de contrôle de cabine au moyen du système de signalisation.

5. Dispositif de sécurité selon la revendication 4,
**caractérisé en ce qu'**
un accès de cabine (12) fermé peut être détecté au moyen de l'agencement de contrôle de cabine, et au-dessous de la température prescrite, un relais (K1) peut être actionné avec un entraînement électromécanique et à verrouillage au moyen de l'interrupteur de validation (S2), de telle sorte que l'appareil de chauffage (11) peut être enclenché au moyen du système de commande, le relais pouvant être amené au moyen d'un accès de cabine ouvert dans un état non actionné, de telle sorte que l'appareil de chauffage peut être déconnecté au moyen du système de commande, et un signal d'avertissement pouvant être signalé lorsque le relais reste dans l'état actionné.

6. Dispositif de sécurité selon la revendication 4 ou 5,
**caractérisé en ce que**
l'élément d'enregistrement de température est un commutateur à bilame (S3).
